# FASCICULE DE BREVET EUROPEEN

(11) **EP 4 065 907 B1**
(45) Date de publication et mention de la délivrance du brevet: **15.05.2024**
(21) Numéro de dépôt: 20820513.8
(22) Date de dépôt: 25.11.2020
(51) Int. Cl.: F24H 9/1818, F24H 1/18, F24H 1/20

(54) **RESERVOIR DE LIQUIDE APTE A ETRE CHAUFFE**
BEHEIZBARER FLÜSSIGKEITSTANK
TANK OF LIQUID ABLE TO BE HEATED

(30) Priorité: 29.11.2019 FR 1913514; 29.11.2019 FR 1913518
(43) Date de publication de la demande: 05.10.2022
(73) Titulaire: Societe Commerciale et d'Engineering, 85500 Les Herbiers (FR)
(72) Inventeur: BARENDRECHT, Nathalie, 85180 Les Sables d'Olonne (FR); SALLES, Aurélien, 49300 Cholet (FR)
(74) Mandataire: Ipsilon
(86) Numéro de dépôt international: PCT/FR2020/052169
(87) Numéro de publication internationale: WO 2021/105611

(56) Documents cités:
- EP-A2- 1 731 850
- DE-U1- 8 428 132
- FR-A1- 2 005 517

## Description

L'invention concerne un réservoir de liquide apte à être chauffé.

Elle concerne plus particulièrement un réservoir de liquide comprenant une enceinte de réception de liquide, une enveloppe entourant l'enceinte et au moins une résistance électrique positionnable au moins partiellement à l'intérieur de l'enceinte.

Un tel réservoir de liquide est connu. Pour chauffer le contenu d'un tel réservoir, il est connu d'utiliser une ou plusieurs résistances électriques plongées au moins partiellement dans l'enceinte comme décrit, par exemple, dans le document DE8428132 ou FR2005517. La difficulté réside toutefois dans la fixation de la résistance électrique à l'enceinte en vue d'un montage simple et rapide sans nuire à la facilité de maintenance.

Un but de l'invention est donc de proposer un réservoir de liquide du type précité dont la conception permet une mise en place et une maintenance aisées de la ou des résistances électriques équipant ledit réservoir.

A cet effet, l'invention a pour objet un réservoir de liquide selon la revendication 1. Ce réservoir comprend:
- une enceinte de réception de liquide,
- une enveloppe entourant au moins partiellement l'enceinte, et
- au moins une résistance électrique positionnable au moins partiellement à l'intérieur de l'enceinte,
le réservoir comprend pour la réception de la ou d'au moins l'une des résistances électriques deux orifices en regard ménagés l'un, dans l'enceinte, l'autre, dans l'enveloppe, ces orifices sont reliés par un corps de boîtier comprenant un fond et une paroi latérale périphérique, en ce que le corps de boîtier et l'enceinte sont en matière de synthèse, en ce que ce corps de boîtier dont le fond est percé forme un fourreau de liaison desdits orifices entre eux, le perçage du fond du corps de boîtier est bordé extérieurement d'un rebord formant une saillie tubulaire insérée dans l'orifice de l'enceinte et en ce que la résistance électrique, positionnable à l'intérieur du corps de boîtier de manière coaxiale au perçage du fond du corps de boîtier pour faire saillie via ledit perçage à l'intérieur de l'enceinte, se présente sous forme d'un corps allongé muni d'un joint enfilé sur la résistance électrique, ce joint en contact d'appui étanche avec la résistance électrique étant configuré pour fermer, en coopération avec la résistance électrique, de manière étanche le perçage du fond du corps de boîtier à l'état inséré de la résistance électrique dans ledit perçage.

L'utilisation d'un corps de boîtier et la réalisation de ce corps de boîtier et de l'enceinte en matière de synthèse permettent un montage aisé, fiable et rapide de la résistance électrique sans nuire à sa facilité de démontage. La conception de l'ensemble permet un montage et un démontage de la résistance électrique par simple déplacement à coulissement de la résistance électrique à l'intérieur du corps de boîtier sans nuire à la fiabilité de l'étanchéité.

Le joint est enfilé sur la résistance électrique. Le fait d'enfiler le joint sur la résistance électrique, c'est-à-dire de faire passer la résistance électrique à travers au moins un passage traversant du joint, permet un montage et un démontage aisés du joint ce qui facilite la maintenance d'un tel réservoir.

Selon un mode de réalisation de l'invention, le joint affecte la forme d'un bloc élastiquement déformable muni d'au moins deux passages traversants, ledit bloc étant, de préférence, muni sur son pourtour entourant lesdits passages de bourrelets annulaires.

Selon un mode de réalisation de l'invention, un isolant est disposé entre l'enceinte et l'enveloppe et entoure le corps de boîtier. La présence du corps de boîtier permet ainsi d'isoler les orifices de la cuve de l'isolant sans nuire à la simplicité de pose de l'isolant.

Selon un mode de réalisation de l'invention, la paroi latérale périphérique du corps de boîtier est munie d'une collerette périphérique externe disposée en appui sur la partie de la surface interne ou externe de l'enveloppe entourant l'orifice de l'enveloppe.

La collerette peut coopérer avec le fond du boîtier pour remplir le rôle d'un écarteur apte à maintenir l'enceinte à une distance prédéterminée de l'enveloppe.

Selon un mode de réalisation, le corps de boîtier est fixé par soudure à l'enceinte. Il en résulte une simplicité de mise en oeuvre. En variante, une fixation par joint peut être prévue.

Selon un mode de réalisation de l'invention, la saillie tubulaire du corps de boîtier insérée dans l'orifice de l'enceinte comprend au moins un, de préférence au moins deux doigts de gant ouverts en direction de l'intérieur du corps de boîtier, chaque doigt de gant étant réalisé d'une seule pièce avec le corps de boîtier. Cette disposition permet la mise en place aisée d'équipement électrique et/ou électronique apte à fournir des informations relatives aux caractéristiques du liquide contenu à l'intérieur du réservoir tout en évitant tout contact de l'équipement électrique et/ou électronique avec le contenu de l'enceinte.

Selon un mode de réalisation de l'invention, le réservoir comprend une sonde de température positionnable à l'intérieur du ou de l'un des doigts de gant.

Selon un mode de réalisation de l'invention, le réservoir comprend une pièce de fixation de la résistance électrique au corps de boîtier, cette pièce de fixation étant enfilable sur la résistance électrique à la suite du joint et étant couplable par des organes de vissage au corps de boîtier, ce corps de boîtier comprenant au moins un puits de vissage réalisé d'une seule pièce avec ledit corps. Cette disposition rend le joint imperdable.

De préférence, à l'état couplé au corps de boîtier, la pièce de fixation de la résistance électrique au corps de boîtier est disposée à écartement du joint.

Selon un mode de réalisation de l'invention, l'orifice de l'enveloppe est ménagé dans un renfoncement de l'enveloppe et le réservoir comprend un capot de fermeture du corps de boîtier logé à l'intérieur dudit renfoncement. La résistance électrique est ainsi parfaitement intégrée dans le réservoir.

Selon un mode de réalisation de l'invention, le corps allongé de la ou au moins l'une des résistances électriques est un corps tubulaire en épingle à l'intérieur duquel sont logés un fil résistif et au moins un thermofusible, les extrémités de l'épingle réalisées sous forme de deux branches parallèles étant munies chacune d'un connecteur électrique par lequel le joint est enfilé sur lesdites branches.

Selon un mode de réalisation de l'invention, le réservoir est équipé d'un orifice de remplissage en liquide du réservoir, cet orifice de remplissage étant muni d'une pièce de raccordement au réservoir, cette pièce de raccordement étant munie d'un évent, d'un orifice de trop-plein et d'un orifice supplémentaire faisant office de trop-plein ou d'évent en fonction du niveau de remplissage du réservoir.

La réalisation d'une pièce de raccordement polyvalente permet à nouveau de faciliter la fabrication et la maintenance du réservoir. Cette pièce de raccordement permet notamment d'éviter tout mélange du contenu du réservoir avec le réseau dont est issu le fluide de remplissage lors de l'étape de remplissage.

Selon un mode de réalisation, l'évent, l'orifice de trop-plein et l'orifice supplémentaire sont disposés à des niveaux différents sur le réservoir et l'orifice supplémentaire est disposé à un niveau intermédiaire entre les niveaux occupés par l'évent et l'orifice de trop-plein.

L'invention a encore pour objet un procédé de fabrication selon la revendication 12 du réservoir de liquide selon la revendication 1.

### Brève description des dessins

L'invention sera bien comprise à la lecture de la description suivante d'exemples de réalisation, en référence aux dessins annexés dans lesquels :
[Fig. 1] représente une vue schématique en transparence d'un réservoir de liquide conforme à l'invention ;
[Fig. 2] représente une vue partielle en coupe d'un réservoir à l'état monté d'une résistance électrique sur le réservoir ;
[Fig. 3] représente une vue partielle en perspective d'un réservoir prise au niveau de la résistance électrique en position éclatée des éléments ;
[Fig. 4] représente une vue en coupe d'un corps de boîtier et ;
[Fig. 5] représente une vue de l'intérieur d'un corps de boîtier ;
[Fig. 6] représente une variante de réalisation selon laquelle un joint est prémonté sur un corps de boîtier, à l'état non encore assemblé du corps de boîtier à un ensemble comprenant une enceinte et une enveloppe ;
[Fig. 7] représente une vue de la figure 6 à l'état engagé du corps de boîtier dans ledit ensemble qui comprend l'enceinte et l'enveloppe de sorte que le joint est comprimé entre l'enceinte et le corps de boîtier ;
[Fig. 8] représente une vue partielle en perspective en position éclatée des éléments du corps de boîtier et de la résistance électrique associée ;
[Fig. 9] représente une vue partielle en coupe du corps de boîtier et de la résistance électrique associée de la figure 8.

Le réservoir 1 de liquide, tel que représenté à la figure 1, peut être utilisé comme réservoir, notamment dans le cas d'une installation de production d'eau chaude sanitaire. Ce réservoir 1 de liquide comprend une enceinte 2 de réception de liquide en matière de synthèse, en particulier en polyoléfine, telle que du polypropylène.

Cette enceinte 2 comprend au moins une entrée et/ou une sortie de liquide pour le remplissage et la vidange de l'enceinte 2. Cette enceinte 2 comprend une enveloppe 3 entourant au moins partiellement l'enceinte 2. Cette enveloppe 3 peut par exemple être formée d'un corps à l'intérieur duquel l'enceinte peut être au moins partiellement logée et d'un couvercle de fermeture du corps. Cette enveloppe 3 est généralement en matière de synthèse, en particulier polyoléfine, telle que du polypropylène comme dans l'exemple représenté.

Le réservoir 1 comprend encore une ou plusieurs résistance(s) 13 électrique(s) positionnable(s) au moins partiellement à l'intérieur de l'enceinte 2. Dans l'exemple représenté, le réservoir 1 comprend une seule résistance 13 électrique mais aurait pu, de manière équivalente, en comporter deux ou plus, lesdites résistances étant dans ce cas disposées à des niveaux différents à l'intérieur de l'enceinte 2.

Pour permettre la réception d'une résistance 13 électrique à l'intérieur de l'enceinte 2, le réservoir 1 comprend deux orifices 5, 6 en regard ménagés l'un, représenté en 5 aux figures, dans l'enceinte 2, l'autre, représenté en 6 aux figures, dans l'enveloppe 3. Ces orifices 5 et 6 sont reliés par un corps 7 de boîtier. Ce corps 7 de boîtier est de préférence une pièce moulée en matière de synthèse, en particulier en polyoléfine, telle que du polypropylène.

Ce corps 7 de boîtier, de forme générale cylindrique, comprend un fond 8 et une paroi 9 latérale périphérique jouxtant le fond. Cette paroi 9 latérale périphérique délimite, à l'opposé du fond 8, une ouverture par laquelle la résistance 13 électrique est apte à être insérée dans le corps 7 de boîtier. Le fond 8 du corps 7 de boîtier est percé. Le perçage 10 du fond 8 du corps 7 de boîtier est bordé extérieurement d'un rebord 11 pour former une saillie 12 tubulaire insérable dans l'orifice 5 de l'enceinte 2 jusqu'à faire saillie à l'intérieur de l'enceinte 2.

La résistance 13 électrique se présente quant à elle sous forme d'un corps 131 allongé muni d'un joint 14. Dans l'exemple représenté, le corps 131 allongé de la résistance électrique est un corps tubulaire en épingle à l'intérieur duquel sont logés un fil 26 résistif et au moins un thermofusible 27. Les extrémités de l'épingle réalisées sous forme de deux branches parallèles sont munies chacune d'un connecteur 24 électrique par lequel le joint 14 est enfilé sur lesdites branches. Les connecteurs 24 électriques sont ensuite raccordés à une unité de pilotage qui ne sera pas décrite en détail car elle est bien connue à ceux versés dans cet art.

Le joint 14 est un bloc élastiquement déformable, de préférence en silicone. Ce joint 14 est muni de deux perçages 141 traversants pour pouvoir être enfilé sur les extrémités de l'épingle constitutive de la résistance 13 électrique. Ce bloc est, de préférence, muni sur son pourtour entourant les passages 141 de bourrelets 142 annulaires. Le joint 14 est à l'état positionné sur la résistance 13 électrique en contact d'appui étanche avec la résistance 13 électrique. La résistance 13 électrique est quant à elle positionnable à l'intérieur du corps 7 de boîtier de manière coaxiale au perçage 10 du fond 8 du corps 7 de boîtier pour faire saillie, via ledit perçage 10, à l'intérieur de l'enceinte 2. Cette résistance électrique et son joint 14 sont ainsi déplaçables à coulissement à l'intérieur du corps 7 de boîtier jusqu'à une position dans laquelle le joint 14 ferme, en coopération avec la résistance 13 électrique, de manière étanche le perçage 10 du fond 8 du corps 7 de boîtier.

La résistance 13 électrique est donc introduite par l'ouverture du corps 7 de boîtier à l'intérieur du corps de boîtier. Elle traverse ensuite le corps 7 de boîtier pour faire saillie de ce corps de boîtier au niveau du perçage 10 du fond 8 du corps de boîtier et pénétrer plus ou moins profondément dans l'enceinte 2. Dans cette position, le joint 14 est disposé, en particulier emmanché à force dans la saillie 12 tubulaire, comme illustré à la figure 2 et ferme donc en coopération avec la résistance 13 électrique ledit perçage 10 du fond 8.

Pour parfaire le montage, le réservoir 1 comprend une pièce 20 de fixation de la résistance 13 électrique au corps 7 de boîtier. Cette pièce 20 de fixation est enfilable sur la résistance 13 électrique à la suite du joint 14 et est couplable par vissage au corps 7 de boîtier. A l'état couplé au corps 7 de boîtier, la pièce 20 de fixation de la résistance 13 électrique au corps 7 de boîtier est disposée à écartement du joint 14. Ainsi, le joint 14 n'est pas comprimé par ladite pièce 20 de fixation bien que cette pièce 20 de fixation empêche toute perte du joint. A cet effet, le corps 7 de boîtier comprend au moins un, en l'occurrence ici quatre puits 21 de vissage, réalisés d'une seule pièce avec ledit corps 7. Chaque puits de vissage forme un logement auto-taraudable ou taraudé. Cette pièce de fixation se présente ici sous forme d'une platine munie de deux passages traversants aptes à être traversés par les extrémités de l'épingle constitutive de la résistance électrique et de deux oreilles percées aptes à recevoir chacune un organe 34 de vissage tel qu'une vis. Lesdites oreilles percées sont respectivement disposées en concordance d'un puits de vissage du corps de boîtier à l'état positionné de la pièce 20 de fixation dans le corps de boîtier pour permettre un vissage des vis dans lesdits puits.

Dans les exemples représentés, l'orifice 6 de l'enveloppe 3 est ménagé dans un renfoncement 22 de l'enveloppe 3 et le réservoir 1 comprend un capot 23 de fermeture du corps 7 de boîtier logé à l'intérieur dudit renfoncement 22. Ce capot peut être clipsé ou vissé au corps de boîtier.

Dans les exemples représentés, une prise de la température du liquide est nécessaire. A cet effet, la saillie 12 tubulaire du corps 7 de boîtier insérée dans l'orifice 5 de l'enceinte 2 comprend un premier doigt de gant ouvert en direction de l'intérieur du corps 7 de boîtier, ce doigt 171 de gant étant réalisé d'une seule pièce avec le corps 7 de boîtier. Une sonde 18 de température est positionnable à l'intérieur de ce premier doigt 171 de gant.

La saillie 12 tubulaire comprend un deuxième doigt 172 de gant réalisé de manière similaire au premier doigt 171 de gant. Un thermostat de coupure 19 est positionnable à l'intérieur de ce deuxième doigt de gant. Une pièce 25 de type languette peut être rapportée dans le corps de boîtier au niveau des doigts de gant pour maintenir la sonde de température et le thermostat de coupure dans leur logement respectif formé par les doigts de gant.

Dans un mode de réalisation de l'invention, le corps 7 de boîtier est, dans la position dans laquelle il forme un fourreau de liaison de l'orifice 5 de l'enceinte 2 et de l'orifice 6 de l'enveloppe 3, fixé de manière permanente à l'enceinte par soudure. Dans un mode de réalisation particulier, cette soudure est obtenue par chauffage préalable de l'enceinte 2 et de la saillie tubulaire 12, avant assemblage par pression mécanique. D'autres modes de réalisation avec soudure peuvent être envisagés.

L'enceinte ainsi prééquipée de son corps 7 de boîtier est positionnable à l'intérieur de l'enveloppe 3 jusqu'à une position dans laquelle le corps 7 de boîtier est positionné au niveau de l'orifice 6 de l'enveloppe 3 et s'insère au moins partiellement dans ledit orifice comme illustré dans la figure 1. Dans cette position, les orifices 5 de l'enceinte 2 et 6 de l'enveloppe 3 sont reliés par le corps 7 de boîtier qui forme un fourreau reliant lesdits orifices. Pour maintenir un écartement contrôlé et défini entre l'enveloppe et l'enceinte au niveau du corps de boîtier, la paroi 9 latérale périphérique du corps 7 de boîtier est munie d'une collerette 16 périphérique externe. Cette collerette 16 est disposée en appui sur la partie de la surface interne de l'enveloppe 3 entourant l'orifice 6 de l'enveloppe 3 à l'état positionné du corps de boîtier entre les orifices 5 de l'enceinte 2 et 6 de l'enveloppe 3. Ainsi, la collerette fait office, en coopération avec le fond du corps du boîtier, d'écarteur maintenant une distance prédéfinie entre l'enceinte 2 et l'enveloppe 3.

Pour parfaire l'ensemble, un isolant 15, tel qu'une mousse expansive, peut être disposé entre l'enceinte 2 et l'enveloppe 3 et entourer le corps 7 de boîtier. Cet isolant 15 est posé une fois l'enceinte 2 introduite dans l'enveloppe 3 et le corps de boîtier positionné entre les deux orifices de sorte que le corps de boîtier empêche toute entrée de l'isolant 15 dans l'enceinte 2 et toute sortie de l'isolant de l'enveloppe 3.

Pour permettre la fabrication d'un réservoir, tel que décrit ci-dessus, on procède comme suit : on préfixe par soudure le corps de boîtier sur l'enceinte 2 au niveau de l'orifice 5 de l'enceinte de sorte que la saillie 12 tubulaire du corps de boîtier fasse saillie de l'orifice 5 de l'enceinte en direction de l'intérieur de l'enceinte. On introduit l'enceinte 2 dans l'enveloppe 3 jusqu'à une position où les orifices 5 de l'enceinte et 6 de l'enveloppe 3 sont en regard pour permettre au corps de boîtier de s'insérer partiellement au niveau de son ouverture dans l'orifice 6 de l'enveloppe 3 jusqu'à une position d'appui de la collerette 16 sur la surface intérieure de l'enveloppe entourant l'orifice 6 de l'enveloppe 3. Dans cette position, l'isolant 15 peut être introduit entre l'enveloppe et l'enceinte. Le corps de boîtier fait ainsi également office de guide d'aide au positionnement de l'enceinte à l'intérieur de l'enveloppe 3.

Une fois la pose de l'isolant 15 achevée, l'enveloppe 3 peut être fermée. La résistance 13 électrique peut à tout moment être montée et démontée de l'enceinte 2. Pour ce montage, il suffit d'introduire la résistance 13 électrique via l'orifice 6 de l'enveloppe 3 dans le corps de boîtier puis de poursuivre le déplacement de la résistance 13 électrique dans le corps 7 de boîtier jusqu'à ce qu'elle fasse saillie de la saillie 12 tubulaire du corps 7 de boîtier. La résistance 13 électrique a été prééquipée d'un joint 14 qui a été enfilé sur la résistance électrique avant le positionnement de la résistance électrique sur l'enceinte. Le déplacement à coulissement de la résistance électrique en direction de l'intérieur de l'enceinte 2 est donc poursuivi jusqu'à emboîtement du joint 14 dans la saillie 12 tubulaire du corps 7 de boîtier. Il suffit ensuite de visser la pièce 20 de fixation et le capot 23 pour achever le montage. Pour procéder au démontage de la résistance électrique, on exécute les opérations inverses, la sortie de la résistance électrique s'opérant par simple traction exercée sur ladite résistance. Il en résulte une maintenance aisée de l'ensemble.

En variante, le corps 7 de boîtier peut être fixé (assemblé) à l'enceinte 2 par un joint. Ainsi la description de l'invention s'applique aussi au cas où le boîtier est fixé à l'enceinte par joint et non par soudure.

En particulier, comme illustré aux figures 6 et 7, on peut prévoir qu'un joint 28 annulaire, par exemple de section en L, soit prémonté sur une portion d'extrémité de plus petit diamètre de la saillie tubulaire 12. Lorsque le corps 7 de boîtier est assemblé à l'enceinte 2 en étant engagé dans l'orifice 5 de l'enceinte (cuve), le joint 28 prémonté est amené sur la partie de plus grand diamètre de la saillie tubulaire 12, en étant ainsi comprimé entre l'enceinte 2 et le corps 7 de boîtier pendant l'assemblage.

L'exemple représenté aux figures 8 et 9 comprend, de manière similaire, un joint 28 enfilé sur la saillie tubulaire 12. Dans ce mode de réalisation, le corps 7 de boîtier est formé de deux pattes 71 et 72 avec la partie 71 qui est prémontée sur l'enceinte 2. L'enceinte 2 est insérée dans l'enveloppe 3. La deuxième partie 72 du corps 7 de boîtier prééquipée du joint 28 peut alors être insérée dans la partie 71 du corps de boîtier à travers l'orifice 6 de l'enveloppe 3.

Il est à noter que, dans le mode de réalisation selon lequel le corps 7 de boîtier est fixé par soudure sur l'enceinte 2, cette enceinte 2 n'est pas encore positionnée dans l'enveloppe 3. Le corps 7 de boîtier est d'abord soudé sur l'enceinte 2, puis celle-ci est enfilée dans l'enveloppe 3. Le corps 7 de boîtier vient alors se positionner dans l'orifice 6 de l'enveloppe 3 et assurer l'écartement entre les deux parois de l'enceinte 2 et de l'enveloppe 3, grâce à la collerette 16. Cette collerette vient s'appuyer par l'intérieur à l'enveloppe 3.

Dans le cas d'un montage (assemblage) par joint, le corps 7 de boîtier peut être assemblé à l'enceinte 2 après assemblage de l'enceinte 2 dans l'enveloppe 3 comme illustré à la figure 6. En variante, une partie du corps de boîtier peut être préfixée à l'enceinte 2 avant assemblage de l'enceinte 2 dans l'enveloppe 3 comme illustré aux figures 8 et 9. Selon un aspect particulier, cette étape d'assemblage de l'enceinte 2 dans l'enveloppe 3 comprend l'injection de l'isolant 15. Une fois le corps 7 de boîtier en place, dans l'exemple de la figure 6, la collerette 16 vient alors s'appuyer sur l'enveloppe 3, par l'extérieur, c'est-à-dire sur la partie de la surface externe de l'enveloppe qui entoure l'orifice 6. L'écartement entre les deux parois de l'enceinte 2 et de l'enveloppe 3 n'est donc plus assuré par le corps 7 de boîtier, mais de cette façon, le corps 7 de boîtier reste démontable, ce qui ne serait pas possible si la collerette 16 était du côté intérieur de l'enveloppe 3 comme dans le cas soudure. Dans l'exemple de la figure 8, l'écartement entre les deux parois de l'enceinte 2 et de l'enveloppe 3 est assuré par la partie 71 du corps 7 de boîtier. La collerette 16 est côté intérieur de l'enveloppe 3 comme dans le cas de la soudure. La partie 72 du boîtier reste démontable pour permettre, si nécessaire, le changement du joint 28 prééquipant cette partie 72 du boîtier.

Selon un mode de réalisation, le montage du joint 28 peut comprendre les étapes suivantes.

Selon une première étape de montage illustrée à la figure 6, le joint annulaire 28 est pré-monté (enfilé) sur la saillie 12 du corps de boîtier 7. Son diamètre intérieur est sensiblement égal au diamètre extérieur de la saillie. Le maintien du joint n'est alors assuré que par la rugosité du joint et de la saillie. Le joint est donc encore assez libre et n'est pas mis en contrainte. Il peut coulisser avec un léger effort. Le corps de boîtier 7 n'est pas encore assemblé sur l'enceinte 2 (réservoir). Cette technique évite d'avoir à pré-positionner le joint dans l'enceinte ou le réservoir, difficilement accessible en cas de maintenance.

L'orifice 5 pratiqué dans l'enceinte 2 est de diamètre sensiblement égal au diamètre extérieur du joint annulaire 28 à l'état « au repos », c'est-à-dire non mis en contrainte, ainsi que dans l'état pré-monté puisque le joint n'est alors pas encore mis en contrainte. Selon une deuxième étape de montage illustrée à la figure 7 et correspondant au montage du corps 7 de boîtier dans l'enceinte 2, l'opérateur positionne d'abord le corps 7 de boîtier en face des orifices 5 et 6 de l'enceinte 2 et de l'enveloppe 3, puis l'opérateur le pousse jusqu'à ce que le rebord 35 (orthogonal à l'axe de la saillie 12) du joint annulaire 28 vienne en contact avec la paroi externe de l'enceinte 2. Le rebord 35 (formant collerette) du joint est alors pris en sandwich entre la paroi externe de l'enceinte 2 et la paroi externe du fond 8 du corps 7 de boîtier. L'opérateur continue ensuite de pousser sur le corps 7 de boîtier de sorte que, le rebord 35 du joint venant en contact avec l'enceinte 2, le joint 28 est déplacé de force sur la portion de plus grand diamètre de la saillie 12 ce dont il résulte une augmentation du diamètre du joint 28. Une fois le corps 7 de boîtier en position de fin de course d'assemblage, sa collerette 16 vient en appui sur l'enveloppe 3 et le joint 28 annulaire est mis en contrainte radiale entre le corps 7 de boîtier et l'enceinte 2 au niveau de sa portion parallèle à l'axe de la saillie 12 qui forme une branche du L de la section du joint 28, l'autre branche du L étant formée par le rebord 35.

On constate qu'indépendamment du mode de liaison du corps 7 de boîtier à l'enceinte 2, le procédé de fabrication d'un tel réservoir 1 comprend toujours une étape de positionnement du corps 7 de boîtier dans une position dans laquelle le corps 7 de boîtier forme un fourreau de liaison des orifices 5, 6 de l'enceinte 2 et de l'enveloppe 3 entre eux, ce corps 7 de boîtier présentant un fond 8 percé dont le perçage 10 du fond 8 du corps 7 de boîtier est bordé extérieurement d'un rebord 11 pour former une saillie 12 tubulaire insérée dans l'orifice 5 de l'enceinte 2 à l'état positionné du corps 7 de boîtier dans ladite position, et une étape de positionnement de la résistance 13 électrique à l'intérieur du corps 7 de boîtier de manière coaxiale au perçage 10 du fond 8 du corps 7 de boîtier pour faire saillie via ledit perçage 10 à l'intérieur de l'enceinte 2, le joint 14, avec lequel la résistance 13 électrique est en contact d'appui étanche, étant configuré pour fermer, en coopération avec ladite résistance 13 électrique, de manière étanche le perçage 10 du fond 8 du corps 7 de boîtier à l'état inséré de la résistance électrique 13 dans ledit perçage 10 du boîtier.

Pour parfaire ledit réservoir 1, ce réservoir 1 est équipé d'un orifice 29 de remplissage en liquide du réservoir 1. Cet orifice 29 de remplissage est muni d'une pièce 30 de raccordement au réservoir 1. Cette pièce 30 de raccordement est munie d'un évent 31, d'un orifice 32 de trop-plein et d'un orifice 33 supplémentaire faisant office de trop-plein ou d'évent en fonction du niveau de remplissage du réservoir 1.

L'évent 31, l'orifice 32 de trop-plein et l'orifice 33 supplémentaire sont disposés à des niveaux différents sur le réservoir 1 et l'orifice 33 supplémentaire est disposé à un niveau intermédiaire entre les niveaux occupés par l'évent 31 et l'orifice 32 de trop-plein.

## Revendications

1. Réservoir (1) de liquide comprenant :
- une enceinte (2) de réception de liquide,
- une enveloppe (3) entourant au moins partiellement l'enceinte (2), et
- au moins une résistance (13) électrique positionnable au moins partiellement à l'intérieur de l'enceinte (2),
le réservoir (1) comprenant pour la réception de la ou d'au moins l'une des résistances (13) électriques deux orifices (5, 6) en regard ménagés l'un (5), dans l'enceinte (2), l'autre (6), dans l'enveloppe (3), ces orifices (5, 6) étant reliés par un corps (7) de boîtier comprenant un fond (8) et une paroi (9) latérale périphérique, le corps (7) de boîtier et l'enceinte (2) étant en matière de synthèse, ce corps (7) de boîtier dont le fond (8) est percé formant un fourreau de liaison desdits orifices (5, 6) entre eux, le perçage (10) du fond (8) du corps (7) de boîtier étant bordé extérieurement d'un rebord (11), la résistance (13) électrique, positionnable à l'intérieur du corps (7) de boîtier de manière coaxiale au perçage (10) du fond (8) du corps (7) de boîtier pour faire saillie via ledit perçage (10) à l'intérieur de l'enceinte (2), se présentant sous forme d'un corps (131) allongé, **caractérisé en ce que** le rebord (11) forme une saillie (12) tubulaire insérée dans l'orifice (5) de l'enceinte (2), et **en ce que** le corps (131) allongé est muni d'un joint (14) enfilé sur la résistance (13) électrique, ce joint (14) en contact d'appui étanche avec la résistance (13) électrique étant configuré pour fermer, en coopération avec la résistance (13) électrique, de manière étanche le perçage (10) du fond (8) du corps (7) de boîtier à l'état inséré de la résistance électrique (13) dans ledit perçage (10).

2. Réservoir (1) de liquide selon la revendication 1, **caractérisé en ce que** le joint (14) affecte la forme d'un bloc élastiquement déformable muni d'au moins deux passages (141) traversants, ledit bloc étant, de préférence, muni sur son pourtour entourant lesdits passages (141) de bourrelets (142) annulaires.

3. Réservoir (1) de liquide selon l'une des revendications 1 ou 2, **caractérisé en ce qu'**un isolant (15) est disposé entre l'enceinte (2) et l'enveloppe (3) et entoure le corps (7) de boîtier.

4. Réservoir (1) de liquide selon l'une des revendications 1 à 3, **caractérisé en ce que** la paroi (9) latérale périphérique du corps (7) de boîtier est munie d'une collerette (16) périphérique externe disposée en appui sur la partie de la surface interne ou externe de l'enveloppe (3) entourant l'orifice (6) de l'enveloppe (3).

5. Réservoir (1) de liquide selon l'une des revendications 1 à 4, **caractérisé en ce que** la saillie (12) tubulaire du corps (7) de boîtier insérée dans l'orifice (5) de l'enceinte (2) comprend au moins un, de préférence au moins deux doigts (171, 172) de gant ouverts en direction de l'intérieur du corps (7) de boîtier, chaque doigt (171, 172) de gant étant réalisé d'une seule pièce avec le corps (7) de boîtier.

6. Réservoir (1) de liquide selon la revendication 5, **caractérisé en ce que** le réservoir (1) comprend une sonde (18) de température positionnable à l'intérieur du ou de l'un des doigts (171, 172) de gant.

7. Réservoir (1) de liquide selon l'une des revendications 1 à 6, **caractérisé en ce que** le réservoir (1) comprend une pièce (20) de fixation de la résistance (13) électrique au corps (7) de boîtier, cette pièce (20) de fixation étant enfilable sur la résistance (13) électrique à la suite du joint (14) et étant couplable par des organes (34) de vissage au corps (7) de boîtier, ce corps (7) de boîtier comprenant au moins un puits (21) de vissage réalisé d'une seule pièce avec ledit corps (7).

8. Réservoir (1) de liquide selon l'une des revendications 1 à 7, **caractérisé en ce que** l'orifice (6) de l'enveloppe (3) est ménagé dans un renfoncement (22) de l'enveloppe (3) et **en ce que** le réservoir (1) comprend un capot (23) de fermeture du corps (7) de boîtier logé à l'intérieur dudit renfoncement (22).

9. Réservoir (1) de liquide selon l'une des revendications 1 à 8, **caractérisé en ce que** le corps (131) allongé de la ou au moins l'une des résistances (13) électriques est un corps tubulaire en épingle à l'intérieur duquel sont logés un fil (26) résistif et au moins un thermofusible (27), les extrémités de l'épingle réalisées sous forme de deux branches parallèles étant munies chacune d'un connecteur (24) électrique par lequel le joint (14) est enfilé sur lesdites branches.

10. Réservoir (1) de liquide selon l'une des revendications 1 à 9, **caractérisé en ce que** le réservoir (1) est équipé d'un orifice (29) de remplissage en liquide du réservoir (1), cet orifice (29) de remplissage étant muni d'une pièce (30) de raccordement au réservoir (1), cette pièce (30) de raccordement étant munie d'un évent (31), d'un orifice (32) de trop-plein et d'un orifice (33) supplémentaire faisant office de trop-plein ou d'évent en fonction du niveau de remplissage du réservoir (1).

11. Réservoir (1) de liquide selon la revendication 10, **caractérisé en ce que** l'évent (31), l'orifice (32) de trop-plein et l'orifice (33) supplémentaire sont disposés à des niveaux différents sur le réservoir (1) et **en ce que** l'orifice (33) supplémentaire est disposé à un niveau intermédiaire entre les niveaux occupés par l'évent (31) et l'orifice (32) de trop-plein.

12. Procédé de fabrication du réservoir (1) de liquide, selon l'une des revendications 1 à 11, ledit procédé étant **caractérisé en ce qu'**il comprend une étape de positionnement du corps (7) de boîtier dans une position dans laquelle le corps (7) de boîtier forme un fourreau de liaison des orifices (5, 6) de l'enceinte (2) et de l'enveloppe (3) entre eux, la saillie (12) tubulaire étant insérée dans l'orifice (5) de l'enceinte (2) à l'état positionné du corps (7) de boîtier dans ladite position, et une étape de positionnement de la résistance (13) électrique à l'intérieur du corps (7) de boîtier de manière coaxiale au perçage (10) du fond (8) du corps (7) de boîtier pour faire saillie via ledit perçage (10) à l'intérieur de l'enceinte (2), le joint (14), avec lequel la résistance (13) électrique est en contact d'appui étanche, étant configuré pour fermer, en coopération avec ladite résistance (13) électrique, de manière étanche le perçage (10) du fond (8) du corps (7) de boîtier à l'état inséré de la résistance électrique (13) dans ledit perçage (10) du boîtier.

## Patentansprüche

1. Flüssigkeitsbehälter (1), umfassend:
- ein Gehäuse (2) zum Aufnehmen von Flüssigkeit,
- eine Hülle (3), die das Gehäuse (2) zumindest teilweise umgibt, und
- mindestens einen elektrischen Widerstand (13), der zumindest teilweise im Inneren des Gehäuses (2) positionierbar ist,
wobei der Behälter (1) zum Aufnehmen des oder mindestens eines der elektrischen Widerstände (13) zwei einander gegenüberliegende Öffnungen (5, 6) umfasst, wovon eine (5) in dem Gehäuse (2) und die andere (6) in der Hülle (3) gebildet ist,
diese Öffnungen (5, 6) durch einen Kastenkörper (7) verbunden sind, umfassend einen Boden (8) und eine periphere Seitenwand (9), der Kastenkörper (7) und das Gehäuse (2) aus synthetischem Material bestehen, dieser Kastenkörper (7), dessen Boden (8) durchbohrt ist, eine Verbindungshülse der Öffnungen (5, 6) untereinander bildet, die Bohrung (10) des Bodens (8) des Gehäusekörpers (7) außen von einem Rand (11) umrandet ist,
der elektrische Widerstand (13), der im Inneren des Kastenkörpers (7) koaxial zu der Bohrung (10) im Boden (8) des Kastenkörpers (7) positionierbar ist, um über die Bohrung (10) in das Innere des Gehäuses (2) hervorzustehen, in Form eines länglichen Körpers (131) vorliegt, **dadurch gekennzeichnet, dass** der Rand einen rohrförmigen Vorsprung (12) bildet, der in die Öffnung (5) des Gehäuses (2) eingesetzt ist, und dass der längliche Körper (131) mit einer Dichtung (14) versehen ist, die über den elektrischen Widerstand (13) geschoben ist, wobei diese Dichtung (14) in abdichtendem Anlagekontakt mit dem elektrischen Widerstand (13) konfiguriert ist, um in Zusammenwirkung mit dem elektrischen Widerstand (13) die Bohrung (10) in dem Boden (8) des Kastenkörpers (7) in dem eingeführten Zustand des elektrischen Widerstands (13) in der Bohrung (10) abdichtend zu verschließen.

2. Flüssigkeitsbehälter (1) nach Anspruch 1, **dadurch gekennzeichnet, dass** die Dichtung (14) die Form eines elastisch verformbaren Blocks annimmt, der mit mindestens zwei durchgehenden Durchgängen (141) versehen ist, wobei der Block vorzugsweise an seinem die Durchgänge (141) umgebenden Umfang mit ringförmigen Wülsten (142) versehen ist.

3. Flüssigkeitsbehälter (1) nach einem der Ansprüche 1 oder 2, **dadurch gekennzeichnet, dass** eine Isolierung (15) zwischen dem Gehäuse (2) und der Hülle (3) angeordnet ist und den Kastenkörper (7) umgibt.

4. Flüssigkeitsbehälter (1) nach einem der Ansprüche 1 bis 3, **dadurch gekennzeichnet, dass** die umlaufende Seitenwand (9) des Kastenkörpers (7) mit einem umlaufenden äußeren Bund (16) versehen ist, der in Anlage an dem Teil der Innen- oder Außenfläche der Hülle (3) angeordnet ist, die die Öffnung (6) der Hülle (3) umgibt.

5. Flüssigkeitsbehälter (1) nach einem der Ansprüche 1 bis 4, **dadurch gekennzeichnet, dass** der in die Öffnung (5) des Gehäuses (2) eingesetzte rohrförmige Vorsprung (12) des Kastenkörpers (7) mindestens einen, vorzugsweise mindestens zwei zum Inneren des Kastenkörpers (7) hin offene Handschuhfinger (171, 172) umfasst, wobei jeder Handschuhfinger (171, 172) einstückig mit dem Kastenkörper (7) ausgebildet ist.

6. Flüssigkeitsbehälter (1) nach Anspruch 5, **dadurch gekennzeichnet, dass** der Behälter (1) einen Temperatursensor (18) umfasst, der im Inneren des oder eines der Handschuhfinger (171, 172) positionierbar ist.

7. Flüssigkeitsbehälter (1) nach einem der Ansprüche 1 bis 6, **dadurch gekennzeichnet, dass** der Behälter (1) ein Befestigungsteil (20) des elektrischen Widerstands (13) an dem Kastenkörper (7) umfasst, wobei dieses Befestigungsteil (20) im Anschluss an die Dichtung (14) auf den elektrischen Widerstand (13) aufschiebbar ist und über Schrauborgane (34) mit dem Kastenkörper (7) koppelbar ist, wobei dieser Kastenkörper (7) mindestens einen Schraubschacht (21) aufweist, der einstückig mit dem Kastenkörper (7) ausgebildet ist.

8. Flüssigkeitsbehälter (1) nach einem der Ansprüche 1 bis 7, **dadurch gekennzeichnet, dass** die Öffnung (6) des Gehäuses (3) in einer Vertiefung (22) der Hülle (3) angeordnet ist und dass der Behälter (1) eine Verschlusskappe (23) Kastenkörpers (7) umfasst, die im Inneren der Vertiefung (22) untergebracht ist.

9. Flüssigkeitsbehälter (1) nach einem der Ansprüche 1 bis 8, **dadurch gekennzeichnet, dass** der längliche Körper (131) des oder mindestens eines der elektrischen Widerstände (13) ein rohrförmiger, nadelförmiger Körper ist, in dessen Innerem ein Widerstandsdraht (26) und mindestens ein Heißschmelzmittel (27) untergebracht sind, die in Form von zwei parallelen Schenkeln ausgeführten Enden der Nadel jeweils mit einem elektrischen Verbinder (24) versehen sind, über den die Dichtung (14) auf die Schenkel geschoben wird.

10. Flüssigkeitsbehälter (1) nach einem der Ansprüche 1 bis 9, **dadurch gekennzeichnet, dass** der Behälter (1) mit einer Flüssigkeitseinfüllöffnung (29) des Behälters (1) ausgestattet ist, wobei diese Einfüllöffnung (29) mit einem Verbindungsstück (30) zu dem Behälter (1) versehen ist, wobei dieses Verbindungsstück (30) mit einer Entlüftung (31), einer Überlauföffnung (32) und einer zusätzlichen Öffnung (33) versehen ist, die je nach Füllstand des Behälters (1) als Überlauf oder als Entlüftung dient.

11. Flüssigkeitsbehälter (1) nach Anspruch 10, **dadurch gekennzeichnet, dass** die Entlüftungsöffnung (31), die Überlauföffnung (32) und die zusätzliche Öffnung (33) auf unterschiedlichen Ebenen auf dem Behälter (1) angeordnet sind und dass die zusätzliche Öffnung (33) auf einer Ebene zwischen den von der Entlüftungsöffnung (31) und der Überlauföffnung (32) eingenommenen Ebenen angeordnet ist.

12. Verfahren zur Herstellung des Flüssigkeitsbehälters (1) nach einem der Ansprüche 1 bis 11, wobei das Verfahren **dadurch gekennzeichnet ist, dass** es einen Schritt zum Positionieren des Kastenkörpers (7) an einer Position umfasst, in der der Kastenkörper (7) eine Hülse zum Verbinden der Öffnungen (5, 6) des Gehäuses (2) und der Hülle (3) miteinander verbindet, wobei der rohrförmige Vorsprung (12) in dem positionierten Zustand des Kastenkörpers (7) in dieser Position in die Öffnung (5) des Gehäuses (2) eingeführt wird, und einen Schritt des Positionierens des elektrischen Widerstands (13) innerhalb des Kastenkörpers (7) koaxial zu der Bohrung (10) im Boden (8) des Kastenkörpers (7), um über die Bohrung (10) in das Innere des Gehäuses (2) hervorzustehen, wobei die Dichtung (14), mit der der elektrische Widerstand (13) in abdichtendem Anlagekontakt ist, konfiguriert ist, sodass sie im Zusammenwirken mit dem elektrischen Widerstand (13) die Bohrung (10) im Boden (8) des Kastenkörpers (7) in dem eingeführten Zustand des elektrischen Widerstands (13) in der Gehäusebohrung (10) abdichtend verschließt.

## Claims

1. A tank (1) for liquids comprising:
- a chamber (2) for receiving liquids,
- a shell (3) at least partially surrounding the chamber (2), and at least one electrical resistor (13) which can be positioned at least partially inside the chamber (2),
the tank (1) comprising, for receiving the or at least one of the electrical resistors (13), two opposite holes (5, 6), one (5) provided in the chamber (2) and the other (6) provided in the shell (3), the holes (5, 6) being connected by a housing body (7) comprising a bottom (8) and a peripheral lateral wall (9), the housing body (7) and the chamber (2) being made of synthetic material, the housing body (7), the bottom (8) of which is pierced, forming a sheath for connecting said holes (5, 6) therebetween, the hole (10) in the bottom (8) of the housing body (7) being bordered externally by a rim (11), the electrical resistor (13), which can be positioned inside the housing body (7) coaxially with the drilled hole (10) in the bottom (8) of the housing body (7) so as to protrude through said drilled hole (10) into the chamber (2), being in the form of an elongated body (131), **characterized in that** the rim forms a tubular protrusion (12) inserted into the hole (5) of the chamber (2), and **in that** the elongated body (131) is provided with a gasket (14) slipped onto the electrical resistance (13), the gasket (14) pressing in sealing contact with the electrical resistor (13) being configured to gasket, in cooperation with the electrical resistor (13), the drilled hole (10) of the bottom (8) of the housing body (7) in the inserted state of the electrical resistor (13) in the drilled hole (10).

2. The tank (1) for liquids according to claim 1, **characterized in that** the gasket (14) takes the form of an elastically deformable block provided with at least two through passages (141), said block preferentially being provided on the periphery thereof surrounding said passages (141) with annular beads (142).

3. The tank (1) for liquids according to one of claims 1 or 2, **characterized in that** an insulator (15) is arranged between the chamber (2) and the shell (3) and surrounds the housing body (7).

4. The tank (1) for liquids according to any of claims 1 to 3, **characterized in that** the peripheral side wall (9) of the housing body (7) is provided with an outer peripheral collar flange (16) which is arranged to rest on the part of the inner or outer surface of the shell (3) surrounding the hole (6) of the shell (3).

5. The tank (1) for liquids according to one of claims 1 to 4, **characterized in that** the tubular protrusion (12) of the housing body (7) inserted into the hole (5) of the chamber (2) comprises at least one, preferentially at least two thermowells (171, 172) open towards the inside of the housing body (7), each thermowell (171, 172) being made integrally with the housing body (7).

6. The tank (1) for liquids according to claim 5, **characterized in that** the tank (1) comprises a temperature probe (18) which can be positioned inside the or one of the thermowells (171, 172).

7. The tank (1) for liquids according to one of claims 1 to 6, **characterized in that** the tank (1) comprises a part (20) for attaching the electrical resistor (13) to the housing body (7), where the attachment part (20) can be slipped onto the electrical resistor (13) following the gasket (14) and can be coupled by means of screw components (34) to the housing body (7), the housing body (7) comprising at least one screw well (21) formed integrally with the housing body (7).

8. The tank (1) for liquids according to any of claims 1 to 7, **characterized in that** the hole (6) of the shell (3) is provided in a recess (22) of the shell (3) and **in that** the tank (1) comprises a cap (23) for closing the housing body (7) housed inside said recess (22).

9. The tank (1) for liquids according to any of claims 1 to 8, **characterized in that** the elongated body (131) of the or at least one of the electrical resistors (13) is a tubular pin body inside which are housed a resistive wire (26) and at least one thermofuse (27), the ends of the pin being in the form of two parallel branches each being provided with an electrical connector (24) by means of which the gasket (14) is slipped onto said branches.

10. The tank (1) for liquids according to one of claims 1 to 9, **characterized in that** the tank (1) is equipped with an hole (29) for filling the tank (1) with liquid, the fill hole (29) being provided with a part (30) for connection to the tank (1), the connection piece (30) being provided with a vent (31), an overflow hole (32) and an additional hole (33) which acts as an overflow or a vent depending on the level of filling of the tank (1).

11. The tank (1) for liquids according to claim 10, **characterized in that** the vent (31), the overflow hole (32) and the additional hole (33) are arranged at different levels on the tank (1) and the additional hole (33) is arranged at an intermediate level between the levels occupied by the vent (31) and the overflow hole (32).

12. A method of manufacturing the tank (1) for liquids according to one of claims 1 to 11, said method being **characterized in that** same comprises a step of positioning the housing body (7) in a position wherein the housing body (7) forms a sleeve for connecting the holes (5, 6) of the chamber (2) and of the shell (3) therebetween, with the tubular protrusion (12) inserted into the hole (5) of the chamber (2) in the positioned state of the housing body (7) **in that** position, and a step of positioning the electrical resistor (13) inside the housing body (7) coaxially with the drilled hole (10) of the bottom (8) of the housing body (7) so as to protrude via said drilled hole (10) inside the chamber (2), the gasket (14), with which the electrical resistor (13) is in sealing contact, being configured to seal, in cooperation with said electrical resistor (13), the drilled hole (10) of the bottom (8) of the housing body (7) in the inserted state of the electrical resistor (13) in said drilled hole (10) of the housing.
